# EUROPÄISCHE PATENTANMELDUNG

(11) **EP 0 562 506 A2**
(43) Veröffentlichungstag der Anmeldung: **29.09.1993**
(21) Anmeldenummer: 93104640.3
(22) Anmeldetag: 22.03.1993
(51) Int. Cl.: B07C 5/34, B07C 5/342

(54) **Verfahren und Vorrichtung zum Sortieren von Schüttgut**

(30) Priorität: 27.03.1992 DE 4210157
(71) Anmelder: BODENSEEWERK GERÄTETECHNIK GmbH, D-88641 Überlingen (DE)
(72) Erfinder: Stelte, Norbert, Dr., W-7770 Überlingen/Bodensee (DE)
(74) Vertreter: Weisse, Jürgen, Dipl.-Phys. Patentanwalt

(57) **Zusammenfassung**

Ein Verfahren zum Sortieren von Schüttgut, das aus einzelnen, zu sortierenden Teilen besteht, umfaßt die Verfahrensschritte: Bestimmung von Meßdaten für Eigenschaften, die für die Klassifikation der einzelnen Teile des Schüttgutes relevant sind, Klassifizieren der Teile anhand der Meßdaten nach empirisch bestimmten Klassifikationsparametern und Sortieren der Teile nach Maßgabe der Klassifikation. Zur Bestimmung der Klassifikationsparameter wird wenigstens eine Fraktion von Schüttgut vorbereitet, deren Teile einer Klasse der Klassifizierung zugeordnet ist. Die Meßdaten der Teile dieser Fraktion werden bestimmt, und es werden optimale Klassifikationsparameter unter Berücksichtigung der der in der Fraktion auftretenden Meßdaten ermittelt. Eine Einrichtung zum Sortieren von Schüttgut enthält eine Zufuhreinrichtung zum Zuführen des Schüttgutes, eine Vereinzelungseinrichtung zum Vereinzeln des Schüttgutes in einzelne zu sortierende Teile, eine Sensoreinrichtung zur Messung von für die Klassifikation der zu sortierenden Teile relevanten Eigenschaften und zur Erzeugung von Meßdaten, einen Rechner zur Klassifikation der zu sortierenden Teile anhand der Meßdaten nach einstellbaren Klassifikationsparametern und zur Erzeugung von Steuersignalen nach Maßgabe der Klassifikation und Effektormittel, die von den Steuersignalen gesteuert sind, zur Sortierung der Teile. Bei einer solchen Einrichtung sind Mittel zum Bestimmen der Werte der Klassifikationsparameter aus den Meßdaten zugeführter Fraktionen des Schüttguts und Mittel zum automatischen Einstellen der Klassifikationsparameter auf die so bestimmten Werte vorgesehen.

## Beschreibung

Die Erfindung betrifft ein Verfahren zum Sortieren von Schüttgut, das aus einzelnen, zu sortierenden Teilen besteht, mit den Verfahrensschritten:
(a) Bestimmung von Meßdaten für Eigenschaften, die für die Klassifikation der einzelnen Teile des Schüttgutes relevant sind,
(b) Klassifizieren der Teile anhand der Meßdaten nach empirisch bestimmten Klassifikationsparametern und
(c) Sortieren der Teile nach Maßgabe der Klassifikation.

Solche Verfahren werden beispielsweise angewandt, um Glasbruch bei der Wiederverarbeitung von Altglas nach der Farbe, z.B. grün, braun und weiß oder auch nur "farbig" und weiß, zu sortieren. Dabei werden die Glasscherben vereinzelt, so daß jede Glasscherbe für sich untersucht werden kann. An den einzelnen Glasscherben wird die spektrale Absorption oder Transmission bei zwei oder mehr verschiedenen Wellenlängen gemessen. Daraus können Meßdaten gewonnen werden, aus denen auf die Farbe der Glasscherben geschlossen werden kann. Über die Meßdaten erfolgt eine Klassifizierung. Nach Maßgabe dieser Klassifizierung werden Steuersignale zur Ansteuerung von Effektoren erzeugt. Die Effektoren bewirken eine Sortierung der Glasscherben.

Die DE-C-34 45 428 beschreibt eine Glas-Sortiereinrichtung, bei welcher die Glasscherben durch einen Fallschacht fallen. Dabei fallen die Glasscherben durch Lichtschranken mit einer Lichtquelle und verschiedenen photoelektrischen Empfängern, die mit Hilfe von Filtern für verschiedene Wellenlängen empfindlich gemacht sind. Die Signale der Empfänger werden integriert. In Abhängigkeit von den Empfängersignalen werden Effektoren in Form von Abstreifern angesteuert. Die Glasscherben fallen auf ein Förderband und werden von den Abstreifern von dem Förderband in verschiedene Behälter geleitet.

Die EP-A-0 426 893 beschreibt ebenfalls ein Verfahren und eine Vorrichtung zum Sortieren von Glasbruch, bei welcher die Intensität des durch die Scherben geleiteten Lichtes bei zwei verschiedenen Wellenlängen gemessen wird. Als Meßdaten zur Charakterisierung des Glases dienen die Differenzen der Intensitäten des bei den beiden Wellenlängen hindurchtretenden Lichts. Von den Glasscherben wird eine Fraktion abgetrennt, bei welcher die Differenz kleiner als ein erster Schwellwert und die Intensitäten größer als ein zweiter Schwellwert sind. Diese Glasscherben werden als farbloses Glas angesehen. Die Schwellwerte stellen die Klassifikationsparameter dar. Als Effektor dient dabei ein Druckluftstrom.

Bei der DE-A-37 31 402 dienen Klappen als Effektoren. Die Unterscheidung der Farben der Glasscherben erfolgt durch Lichtschranken mit Farbfiltern.

Ein Aufsatz von Germer "Optoelektronischer Glasscherben-Sortierer" in "messen + prüfen / automatik" (1983), 286-288 beschreibt eine Sortiereinrichtung, bei welcher ebenfalls die Transmission bei zwei Wellenlängen im Grünen und im Roten gemessen wird, wobei als Meßdaten zur Charakterisierung der Art des Glases die Quotienten der Transmissionen dienen.

In allen Fällen müssen Klassifikationsparameter festgelegt werden. Die Festlegung dieser Klassifikationsparameter bringt Probleme mit sich.

Die durch die Sortierung gebildeten Fraktionen sind umso wertvoller, je sauberer die Trennung der verschiedenen Farben des Glases erfolgt. Das gilt insbesondere für farbloses Glas, wo schon geringe Anteile von farbigem Glas den Wert des Altglases erheblich herabsetzen. Die Einstellung der Klassifikationsparameter ist daher sehr kritisch.

Andererseits sind die Meßdaten, z.B. der Quotient der Transmissionen bei zwei verschiedenen Wellenlängen, für eine Fraktion von Glasscherben, z.B. von grünem Glas, keineswegs einheitlich. Die Meßdaten können innerhalb der Fraktion in mehr oder weniger weiten Grenzen schwanken. Die Meßdaten können weiterhin von anderen Einflüssen abhängen, beispielsweise vom Grad der Verschmutzung oder von der Umgebungstemperatur oder Luftfeuchtigkeit (Feuchtigkeit, gefrorene Feuchtigkeit oder Beschlagen von Glasscherben). Die Einstellung der Klassifikationsparameter ist daher nicht einfach.

Der Erfindung liegt die Aufgabe zugrunde, bei der Sortierung von Schüttgut, z.B. Glasbruch, optimale Klassifikationsparameter zu finden.

Der Erfindung liegt weiter die Aufgabe zugrunde, eine Einrichtung zum Sortieren von Schüttgut so auszubilden, daß die Einstellung der Klassifikationsparameter, z.B. von Schwellwerten der Meßdaten, auf optimale Werte nach objektiven Kriterien automatisch erfolgt.

Das erfindungsgemäße Verfahren ist dadurch gekennzeichnet, daß
(d) zur Bestimmung der Klassifikationsparameter
   - wenigstens eine Fraktion von Schüttgut vorbereitet wird, deren Teile einer Klasse der Klassifizierung zugeordnet ist,
   - die Meßdaten der Teile dieser Fraktion bestimmt werden,
   - optimale Klassifikationsparameter unter Berücksichtigung der in der Fraktion auftretenden Meßdaten bestimmt werden.

Eine Einrichtung zum Sortieren von Schüttgut zur Durchführung dieses Verfahrens, enthaltend
(a) eine Zufuhreinrichtung zum Zuführen des Schüttgutes,
(b) eine Vereinzelungseinrichtung zum Vereinzeln des Schüttgutes in einzelne zu sortierende Teile,
(c) eine Sensoreinrichtung zur Messung von für die Klassifikation der zu sortierenden Teile relevanten Eigenschaften und zur Erzeugung von Meßdaten,
(d) einen Rechner zur Klassifikation der zu sortierenden Teile anhand der Meßdaten nach einstellbaren Klassifikationsparametern und zur Erzeugung von Steuersignalen nach Maßgabe der Klassifikation und
(e) Effektormittel, die von den Steuersignalen gesteuert sind, zur Sortierung der Teile,
ist erfindungsgemäß gekennzeichnet durch
Mittel zum Bestimmen der Werte der Klassifikationsparameter aus den Meßdaten zugeführter Fraktionen des Schüttguts und
Mittel zum automatischen Einstellen der Klassifikationsparameter auf die so bestimmten Werte.

Erfindungsgemäß ist somit eine "Lernphase" vorgesehen, während welcher die Klassifikationsparameter ermittelt und eingestellt werden, und eine "Sortierphase", in welcher das Schüttgut aufgrund der eingestellten Klassifikationsparameter sortiert wird.

Die Einstellung der Klassifikationsparameter in der Lernphase geschieht wie folgt:
Das Sortiergut enthalte nur Teile, die entweder der Klasse A oder der Klasse B zugeordnet sind. Es werden für jeden Teil N verschiedene Meßdaten ermittelt, beispielsweise Lichtintensitäten für N verschiedene Spektralbereiche. "Meßdaten" können auch Daten sein, die von primären Daten abgeleitet sind, z.B. Quotienten oder Differenzen der Intensitäten von verschiedenen Spektralbereichen. Durch die Verwendung solcher abgeleiteter Meßdaten kann die Anzahl der zu verarbeitenden Daten verringert werden.

N verschiedene Daten lassen sich als Punkt in einem N-dimensionalen Parameterraum darstellen. Wenn von einem Teil mehrfach Meßdaten genommen werden oder Meßdaten von verschiedenen Teilen einer Klasse, so fallen die Punkte im Parameterraum im allgemeinen wegen der unvermeidbaren Meßfehler und anderer Einflüsse nicht zusammen. Vielmehr bilden die Punkte eine Verteilung (Punktwolke) im N-dimensionalen Parameterraum.

In der Lernphase werden zunächst nur Meßdaten für Teile der Klasse A aufgenommen. Zu diesem Zweck werden der Sensoreinrichtung nur Teile der Klasse A als sortenreine Fraktion zugeführt. Damit erhält man die Punktwolke der Klasse A im N-dimensionalen Parameterraum.

In der gleichen Weise wird mit der Klasse B verfahren. Es ergibt sich daraus eine Punktwolke der Klasse B im gleichen Parameterraum. Die Punktwolken, die zu den verschiedenen Klassen A und B gehören, werden im allgemeinen in dem N-dimensionalen Parameterraum Gebiete einnehmen, die sich teilweise überlappen.

Als nächstes ist die Aufgabe zu lösen, Klassifikationsparameter zu bestimmen, die eine (N-1)-dimensionale Fläche im Parameterraum definieren, welche den gesamten Parameterraum in ein Gebiet A und ein Gebiet B unterteilt. Dabei ist diese "Fläche" so zu legen, daß möglichst viele Punkte der Klasse A im Gebiet A liegen und möglichst viele Punkte der Klasse B im Gebiet B. Wenn sich die Punktwolken der Klassen A und B überlappen, liegt ein Optimierungsproblem vor. Für dieses Optimierungsproblem muß ein Optimierungskriterium in Form einer Kostenfunktion vorgegeben werden.

Die beiden durch die Fläche getrennten Gebiete A und B können jeweils zusammenhängend sein. Das ist aber nicht zwingend notwendig.

In einem zweidimensionalen Parameterraum (Fläche) ist die eindimensionale (N-1) "Fläche" eine Linie, welche die Fläche in die Gebiete A und B unterteilt. Die Linie kann offen oder auch z.B. zu einem Kreis geschlossen sein. Gebiet A liegt dann z.B. innerhalb des Kreises. Gebiet B liegt außerhalb des Kreises. Gebiet A kann auch durch das Innere mehrerer Kreise gebildet sein.

In einem eindimensionalen Parameterraum (Linie) ist die null-dimensionale Fläche von einem Punkt oder mehreren Punkten gebildet. Die Punkte zerlegen die Linie in Teilstücke, welche jeweils den Gebieten A oder B zugeordnet werden.

Das Optimierungskriterium ist die Minimierung einer Kostenfunktion $\text{k = f(x,y)}$ , z.B. $\text{k = a*x + b*y}$ . Dabei ist x der Anteil der Punkte der Klasse A, die im Gebiet B liegen, also fehlsortiert sind. y ist der Anteil der Punkte B, die im Gebiet A liegen, also ebenfalls fehlsortiert sind. Die Koeffizienten a und b bestimmen sich aus Wirtschaftlichkeitserwägungen. Für die Farbsortierung von Altglas bestimmt z.B. der aktuelle Wert der Reinheit des weißen Glases von Fehlfarben den Parameter a. Der Verlust an weißem Glas bei einer Fehlsortierung in die farbige Fraktion bestimmt den Parameter b.

Für ein solches Optimierungsproblem ist eine Vielzahl von Lösungsverfahren in der Literatur bekannt. Ein einfaches Verfahren arbeitet wie folgt:
Der N-dimensionale Parameterraum wird in N-dimensionale Zellen aufgeteilt, Dabei ist die Zellengröße ein empirischer Parameter. Im zweidimensionalen Fall ist das eine schachbrettartige Aufteilung. Man sucht dann die Zelle, wo das Verhältnis der Zahl der Punkte der Klasse A zu der Zahl der Punkte der Klasse B am größten ist. Diese Zelle wird zunächst als Gebiet "A" definiert. Der restliche Parameterraum wird zunächst als Gebiet "B" definiert. Mit Hilfe eines Zufallszahlen-Generators erweitert man das Gebiet A schrittweise um jeweils eine der sechs möglichen benachbarten Zellen auf Kosten des Gebietes B. Nach jeder solcher Gebietsveränderung wird die Kostenfunktion geprüft. Die Gebietsveränderung wird beibehalten, wenn dadurch die Kostenfunktion sinkt. Wenn dagegen die Kostenfunktion durch die Gebietsveränderung steigt, wird die Gebietsveränderung rückgängig gemacht. Wenn neben Gebietserweiterung auch Verkleinerung des Gebietes und die Besetzung nicht benachbarter Gebiete einbezogen wird, kann neben lokalen Minima der Kostenfunktion auch das globale Minimum der Kostenfunktion gefunden werden.

Am Ende des Verfahrens nach erfolgter Konvergenz der Kostenfunktion ergibt sich ein in die Gebiete A und B aufgeteilter Parameterraum. Die Aufteilung ist so erfolgt, daß die Kostenfunktion minimal wird. Es gibt einen Satz von Klassifikationsparametern, welche entweder direkt das Gebiet A oder das Gebiet B definieren, z.B. der Satz der Koordinaten der Zellen, die zu dem Gebiet A gehören, oder aber die (N-1)-dimensionale Begrenzungsfläche zwischen den Gebieten A und B definieren. Hier sind Näherungen denkbar, welche die Zahl der Klassifikationsparameter vermindern.

In der Sortierphase wird ein zu sortierender Teil der Klasse A zugeordnet, wenn sein Meßdatenpunkt im N-dimensionalen Parameterraum in das Gebiet A fällt. Ein zu sortierender Teil wird der Klasse B zugeordnet, wenn sein Meßdatenpunkt im N-dimensionalen Parameterraum in das Gebiet B fällt.

Die beschriebene Prozedur ist zwar rechenzeitaufwendig. Andererseits muß dies Prozedur nur für die erste Einstellung durchgeführt werden. Für nachfolgende Optimierungen kann dann von dem einmal gefundenen globalen Minimum ausgegangen werden.

Durch in der Literatur beschriebene Verfahren wie Evolutionsstrategien und genetische Algorithmen kann das Rechenverfahren beschleunigt werden. Insbesondere kann bei empirischem oder theoretischem Wissen um die Verteilung der Punktwolken von vornherein ein Ansatz für die Beschreibung der Trennfläche zwischen den Gebieten A und B gewählt werden, der durch einen Satz von Klassifikationsparametern definiert ist. In diesem Fall wird durch statistische Variation der Klassifikationsparameter die Kostenfunktion bis zu ihrem globalen Minimum variiert.

Ganz analog verfährt man, wenn mehr als zwei Klassen voneinander zu trennen sind.

Eine andere Möglichkeit besteht darin, daß der Rechner ein neuronales Netz enthält auf das die Meßdaten einer bekannten Fraktion nacheinander aufgeschaltet sind und dessen Gewichte in einem Trainingsvorgang solange nach einem Algorithmus des neuronalen Netzes veränderbar sind, bis Meßdaten der zu der Fraktion gehörenden Teile mit der erforderlichen Wahrscheinlichkeit der Fraktion zugeordnet werden.

Die Verwendung "lernender" Signalverarbeitungseinheiten für die Klassifikation und Sortierung hat den Vorteil, daß für die Bestimmung der Klassifikationsparameter die physikalischen Zusammenhänge zwischen Meßdaten und "Klasse" der zu sortierenden Teile nicht bekannt zu sein brauchen. Das kann von Bedeutung sein beim Sortieren von verschmutzten Glasscherben, bei denen solche Zusammenhänge u.U. unbekannt und nicht ohne weiteres herleitbar sind.

Ausgestaltungen der Erfindung sind Gegenstand der Unteransprüche.

Ein Ausführungsbeispiel der Erfindung ist nachstehend unter Bezugnahme auf die zugehörigen Zeichnungen näher erläutert.
- Fig.1: ist eine schematische Darstellung einer Einrichtung zum Sortieren von verschiedenfarbigem Altglas.
- Fig.2: ist eine schematische Darstellung der Sensoranordnung und der Signalverarbeitung bei einer Anordnung nach Fig.1.
- Fig.3: zeigt die Transmission von verschiedenen Glassorten als Funktion der Wellenlänge
- Fig.4: ist ein Diagramm und zeigt die verschiedenen Stufen der Signalverarbeitung zur Bestimmung der optimalen Klassifikationsparameter.
- Fig.5: zeigt als Beispiel drei Häufigkeitsverteilungen für die Meßdaten bei der Einrichtung von Fig.1 und 2, wenn nacheinander einheitliche Fraktionen von Altglas aufgegeben werden.
- Fig.6: zeigt als Beispiel einer "selbst lernenden" Signalverarbeitung ein neuronales Netz.

In Fig.1 ist mit 10 eine Rutsche bezeichnet, auf welche Altglas in Form von Glasbruch aufgegeben werden kann. Die Rutsche ist so ausgebildet, daß eine Vereinzelung der Glasscherben stattfindet. Die Glasscherben passieren daher eine Meßstation 12 einzeln. Die Meßstation 12 enthält eine Beleuchtungseinrichtung 14 auf einer Seite der dort lichtdurchlässigen Rutsche 10. Die Beleuchtungseinrichtung 14 schickt weißes Licht durch die vorbeibewegten Glasscherben. Das Licht wird von einem Sensorkopf 16 empfangen. Mit 18 ist ein Objektivschutz zum Schutz der im Sensorkopf 16 enthaltenen Objektive bezeichnet. Die vom Sensorkopf 16 erhaltenen Signale sind auf eine Rechen- und Steuereinheit 20 geschaltet. Die Rechen- und Steuereinheit 20 liefert an einem Ausgang 22 Signale zur Ansteuerung eines Effektors 24. Der Effektor ist hier eine Druckluftdüse, durch welche die vom Ende der Rutsche 10 herabfallenden Glasscherben entweder über eine Verteilerrutsche 26 in einen ersten Behälter 28 geleitet wird, wenn der Druckluftdüse keine Druckluft zugeführt wird, oder über eine Verteilerrutsche 30 in einen zweiten Behälter 32. Es kann natürlich auch in gleicher Weise eine Verteilung auf drei Behälter erfolgen.

In Fig.2 ist schematisch die Meßstation 12 dargestellt. Die Beleuchtungseinrichtung 14 enthält eine weiße Lichtquelle 34. Das Lichtbündel von der Lichtquelle 34 wird über ein optisches System 36 durch die längs einer Bahn 38 vorbeibewegten Scherben 40 geleitet.

Das Licht wird von dem Sensorkopf 16 erfaßt. Der Sensorkopf 16 enthält zwei photoelektrische Sensoren 42 und 44. Vor den Sensoren 42 und 44 sind je ein Filter 46 bzw. 48 angeordnet. Das Licht von der Beleuchtungseinrichtung wird durch eine Optik 50 bzw. 52 auf dem jeweiligen Sensor 42 bzw. 44 gesammelt.

Die Sensoren 42 und 44 liefern Signale, die der Transmission des jeweiligen Glases der Scherbe 40 bei der durch das Filter 46 bzw. 48 bestimmten Wellenlänge proportional sind. Nach (nicht dargestellter) Normierung werden die Signale der Sensoren 42 und 44 durch Logarithmiermittel 54 bzw. 56 logarithmiert. Das liefert das Transmissionsvermögen des Glases bei den verschiedenen Wellenlängen jeweils multipliziert mit der Dicke des Glases. Durch Quotientenbildung, dargestellt durch Block 58, fällt die Dicke des Glases heraus, da das Licht beider Wellenlängen durch die gleiche Dicke von Glas hindurchgelaufen ist.

Die erhaltenen Quotienten sind Meßdaten, die für die Farbe des Glases charakteristisch sind. Das ist aus Fig.3 ersichtlich. Fig.3 zeigt die Transmissions verschiedener Glassorten in Abhängigkeit von der Wellenlänge. Man sieht, daß der Quotient der Transmissionsvermögen bei zwei verschiedenen Wellenlängen für die Farbe des Glases charakteristisch ist, wenn die Wellenlängen geeignet gewählt sind.

Der besseren Anschaulichkeit halber sind die Verhältnisse nachstehend anhand der (nicht logarithmierten) Transmissionen erläutert.

Mißt man etwa bei einer Wellenlänge in der Nähe des Minimums 60 der Transmissionskurve 62 für grünes Glas und in der Nähe des Maximums 64 dieser Transmissionskurve 62, dann ergibt der Quotient für grünes Glas einen Wert in der Nähe von 0,5, für braunes Glas einen Wert in der Nähe von null, während der Quotient für weißes Glas etwa eins ist. Legt man zwischen diese Werte Schwellen und betrachtet Glas, für das der Quotient etwa kleiner als 0,25 ist als "braun", Glas, bei welchem der Quotient zwischen 0,25 und 0,75 liegt als "grün" und Glas, bei dem der Quotient über 0,75 liegt als "weiß", dann kann man anhand dieser Schwellen das Glas sortieren. Die Schwellen stellen dabei "Klassifikationsparameter" dar.

Diese Klassifikation anhand des Bereiches in dem der Quotient der Transmissionsvermögen liegt, ist in Fig.2 durch Block 66 angedeutet. In Abhängigkeit von der Klassifizierung wird ein Steuersignal erzeugt. Das ist durch Block 68 dargestellt. Das Steuersignal steuert den Effektor 24 an. Das ist durch Block 70 dargestellt. Der Effektor 24 leitet die betreffende Glasscherbe in den ihrer Farbe entsprechenden Behälter.

Es ist einleuchtend, daß die Transmissionskurven z.B. von grünen Glasscherben nicht alle genau der Kurve 62 von Fig.3 entsprechen. "Grünes" Glas kann verschiedene Farbtöne und dementsprechend auch verschiedene Transmissionskurven haben. Veränderungen der Transmissionskurven treten auch durch anhaftende Etiketten und sonstige Verschmutzungen auf. Der Charakter der Transmissionskurve ist zwar im wesentlichen der gleiche, es treten aber Abweichungen von dem Verlauf nach Fig.3 auf. Das führt dann dazu, daß auch die Quotienten der bei den beiden ausgewählten Wellenlängen gemessenen Transmissionen in einem gewissen Bereich schwanken können. Die genaue Festlegung der Schwellen für die Klassifizierung bietet daher Schwierigkeiten.

Wenn gemischter Glasbruch, wie das in Fig.1 dargestellt ist, in zwei Fraktionen zu trennen ist, von denen eine Fraktion weißes Glas (Farbe 1) und die andere Fraktion braunes und grünes Glas (Farbe 2) enthält, ist die Häufigkeitsverteilung für weißes Glas der Klasse "A" zugeordnet, und die Häufigkeitsverteilung für braunes und grünes Glas ist der Klasse "B" zugeordnet. Die Häufigkeitsverteilung kann durch Punktwolken in einem eindimensionalen Parameterraum dargestellt werden, wobei der Parameter der Quotient der Logarithmen der Intensitäten bei zwei bestimmten Wellenlängen ist.

Wenn Messungen mit einer Fraktion von Glas bekannter Art, wie beispielsweise braunen Scherben von Glas, in typischer Zusammensetzung durchgeführt werden, und die damit erhaltenen Quotienten ("Meßdaten") der Größe nach klassifiziert werden, ergibt das eine Frequenzverteilung.

Zur besseren Darstellung einer solchen Frequenzverteilung kann ein "Histogramm" benutzt werden, wie es in Fig.5 dargestellt ist. Um ein solches Histogramm zu erhalten, wird eine Anzahl von aneinander angrenzenden Bereichen von Werten dieser Quotienten definiert. Es wird eine Fraktion von Glasscherben bekannter Farbe, beispielsweise braun, vermessen. Die Anzahl der Glasscherben, bei denen die Quotienten der Transmissionsvermögen innerhalb eines bestimmten Bereiches liegen, werden gezählt. Diese Anzahl wird dem Bereich zugeordnet. Es ergibt sich dann eine Stufenfunktion oder ein Histogramm wie das Histogramm 72 in Fig.5.

Wenn anschließend die gleichen Messungen mit typischen Fraktionen von grünen und weißen Glasscherben durchgeführt werden, kann das zu Histogrammen 74 bzw. 76 führen, wie sie in Fig.5 dargestellt sind. Die Histogramme 72, 74 und 76 in Fig.5 sind schematisch als eine Art Gaußkurven dargestellt. Das Histogramm kann jedoch auch ganz andere Form haben. Wenn man z.B. die grüne und die braune Fraktion zu einer "farbigen" Fraktion kombiniert, dann ergibt das etwa das Histogramm 75 für die kombinierte, farbige Fraktion.

Die statistischen Häufigkeitsverteilungen von typischen Fraktionen werden benutzt, um optimale Klassifikationsparameter zu bestimmen. Im vorliegenden Fall sind die Klassifikationsparameter Schwellen in einem eindimensionalen Parameterraum.

Wie oben erläutert wurde, ist das Optimierungskriterium die Minimierung einer Kostenfunktion $\text{k = f(x,y)}$ , z.B. $\text{k = a*x + b*y}$ . Dabei ist x der Anteil der Punkte der Klasse A, die im Gebiet B liegen, also fehlsortiert sind. y ist der Anteil der Punkte B, die im Gebiet A liegen, also ebenfalls fehlsortiert sind. Die Koeffizienten a und b bestimmen sich aus Wirtschaftlichkeitserwägungen. Für die Farbsortierung von Altglas bestimmt z.B. der aktuelle Wert der Reinheit des weißen Glases von Fehlfarben den Parameter a. Der Verlust an weißem Glas bei einer Fehlsortierung in die farbige Fraktion bestimmt den Parameter b.

Das kann zu einer Schwelle 80 in Fig.5 führen.

Mit einer solchen statistischen Auswertung ergibt sich eine sicherere Festlegung der Klassifikationsparameter. Diese Auswertung gestattet eine Optimierung nach bestimmten Kriterien. Die Festlegung ist unabhängig von Willkür und Fehleinschätzungen des Benutzers.

Die statistische Auswertung kann benutzt werden, um die Klassifikationsparameter an der Einrichtung zum Sortieren von Schüttgut automatisch einzustellen. Das ist in Fig.4 schematisch dargestellt.

Es wird eine erste Charge z.B. von braunem Glas aufgegeben. Als Meßdaten werden die Quotienten der Logarithmen der Intensitäten bei zwei vorgegebenen Wellenlängen gebildet. Das ist durch Block 82 in Fig.4 dargestellt. Die so eingegebenen Meßdaten werden digitalisiert und durch einen Rechner der Größe nach klassifiziert. Diese Klassifikation ist eine Feinklassifikation der Meßdaten, die noch nichts mit der Klassifikation der Glassorten zu tun hat. Diese Klassifikation entspricht etwa der Teilung der Abszisse in Fig.5 und dient der Reduzierung des benutzten Speicherplatzes und des Rechenaufwands. In Fig.4 ist die Klassifikation durch Block 84 dargestellt. Der Rechner addiert die Zahl der Meßgrößen gleicher Klasse auf und bildet so eine Häufigkeitsverteilung. Das entspräche der Kurve 72 von Fig.5. Die Bildung einer Häufigkeitsverteilung ist in Fig.4 durch den Block 86 dargestellt. Die Häufigkeitsverteilung wird gespeichert. Das ist durch Block 88 dargestellt.

Nach Speichern der ersten Häufigkeitsverteilung wird eine Charge von Altglas der nächsten Farbe, also z.B. von grünem Glasbruch, aufgegeben. Das ist durch eine Schleife 90 symbolisiert. Wenn alle Farben auf diese Weise vermessen sind, wenn also drei Häufigkeitsverteilungen nach Art von Fig.5 gespeichert sind, werden die Schwellen oder Klassifikationsparameter durch den Rechner optimiert. Das ist durch Block 92 dargestellt. Nach Maßgabe dieser Optimierung werden in der Anlage automatisch die Klassifikationsparameter vorgegeben. Das ist in Fig.4 durch Block 94 dargestellt.

In diese automatische Vorgabe fließen noch andere Einflußgrößen ein, welche die Meßdaten beeinflussen können. Das kann z.B. die Temperatur oder die Luftfeuchtigkeit sein. Der Einfluß solcher Einflußgrößen kann etwa dadurch ermittelt werden, daß ein und dieselbe Charge von Glasbruch bei verschiedenen Luftfeuchtigkeiten in der beschriebenen Weise vermessen wird. Es liegen dann Sätze von Klassifikationsparametern vor, die verschiedenen Luftfeuchtigkeiten zugeordnet sind. Im normalen Sortierbetrieb der Anlage wird dann ständig die Luftfeuchtigkeit gemessen und automatisch der zugehörige Parametersatz eingestellt. Es ist möglich, einfach den Satz von Klassifikationsparametern einzustellen, der zu einer Luftfeuchtigkeit gehört, welche der aktuellen Luftfeuchtigkeit am nächsten liegt. Es kann aber auch ein Parametersatz durch Interpolation gewonnen werden. Das gleiche Verfahren ist auf andere Einflußgrößen anwendbar. Die Luftfeuchtigkeitsmessung (oder Messung einer sonstigen Einflußgröße) ist durch Block 96 dargestellt.

Die beschriebene Einrichtung kann in verschiedener Weise modifiziert werden. Statt der Logarithmen der Transmissionen und deren Quotienten können andere Funktionen spektraler Eigenschaften des zu sortierenden Glases als Meßdaten benutzt werden. Das beschriebene Prinzip kann auf die Sortierung anderer Schüttgüter nach anderen Kriterien angewandt werden.

Statt einer Auswertung der statistischen Häufigkeitsverteilung der Meßdaten kann auch als "selbst lernende" Signalverarbeitung ein neuronales Netz vorgesehen sein. Ein solches neuronales Netz ist in Fig.6 dargestellt.

Mit 100 ist ein neuronales Netz bezeichnet, das mit dem Algorithmus der "Backpropagation" arbeitet. Das neuronale Netz hat im vorliegenden Fall fünf Eingänge 102, 104, 106, 108 und 110. Auf diese Eingänge 102, 104, 106, 108 und 110 sind als Meßdaten die Transmissionen I bei drei verschiedenen Wellenlängen und die Verhältnisse der Logarithmen der Transmissionen bei der ersten und der zweiten bzw. bei der dritten und der zweiten Wellenlänge aufgeschaltet. Das neuronale Netz hat drei Ausgänge 112, 114 und 116. Der Ausgang 112 ist der Glasfarbe "grün" zugeordnet, der Ausgang 114 ist der Glasfarbe "braun" zugeordnet und der Ausgang 116 ist der Glasfarbe "weiß" zugeordnet. In einem Trainingsprozess werden wieder Fraktionen z.B. von als Glasbruch vorliegendem Altglas vermessen. Die Meßdaten für z.B. grünes Glas werden nacheinander auf die Eingänge 102 bis 110 aufgeschaltet. Der Ausgang 112 wird auf "Hoch", oder logisch eins, gesetzt. Die Ausgänge 114 und 116 werden auf "null" gesetzt. Durch Iterationsschritte entsprechend einem "Backpropagation"-Algorithmus werden die Gewichte in dem neuronalen Netz stufenweise in dem Sinne verändert, daß ein "Hoch" oder "logisch eins" am Ausgang 112 und "logisch null" an den Ausgängen 114 und 116 durch eingegebene "grüne" Meßdaten erhalten wird. Es werden also von den Ausgängen 112, 114 und 116 her die an den Eingängen 102 bis 110 eingegebenen Meßdaten durch iterative Veränderung der Gewichte möglichst angenähert. Daher wird dieser Algorithmus als "Backpropagation" bezeichnet. Dieser Algorithmus ist an sich dem Fachmann geläufig und braucht daher hier nicht im einzelnen beschrieben zu werden (vgl. z.B. Ritter,Martinetz und Schulten "Neuronale Netze", 2. Auflage 1991, Addison-Wesley Publishing Company, insbes. Seiten 53 bis 60). Dieses Trainieren wird dann mit einer Fraktion von "braunem" Glas und einer Fraktion von "weißem" Glas wiederholt.

Nach Trainieren des neuronalen Netzes wird bei Eingabe der Meßdaten von z.B. grünem Glas vorwiegend ein Ausgangssignal an dem Ausgang 112 erscheinen. Die Signale an den Ausgängen 114 und 116 sind wesentlich schwächer. Entsprechend wird bei Eingabe von braunem Glas vorwiegend ein Ausgangssignal an dem Ausgang 114 und bei Eingabe von Meßdaten von weißem Glas vorwiegend ein Ausgangssignal an dem Ausgang 116 erscheinen. Die Signale an den jeweils anderen Ausgängen sind wesentlich schwächer. Durch Vorgabe eines Schwellwertes, dargestellt durch die Blöcke 118, 120 und 122, können dann eindeutige Klassifikationsaussagen "grün", "braun" oder "weiß" gewonnen werden. Nach Maßgabe dieser Klassifikationsaussagen werden die Effektoren angesteuert, so daß die Glasscherben in den entsprechenden Behälter sortiert werden.

"Meßdaten" sind hier die auf die Eingänge 102 bis 110 aufgeschalteten Größen. "Klassifikationsparameter" sind die Gewichte des neuronalen Netzes, die sich nach dem Trainieren des neuronalen Netzes einstellen.

## Patentansprüche

1. Verfahren zum Sortieren von Schüttgut, das aus einzelnen, zu sortierenden Teilen besteht, mit den Verfahrensschritten:
(a) Bestimmung von Meßdaten für Eigenschaften, die für die Klassifikation der einzelnen Teile des Schüttgutes relevant sind,
(b) Klassifizieren der Teile anhand der Meßdaten nach empirisch bestimmten Klassifikationsparametern und
(b) Sortieren der Teile nach Maßgabe der Klassifikation,
**dadurch gekennzeichnet, daß**
(c) zur Bestimmung der Klassifikationsparameter
- wenigstens eine Fraktion von Schüttgut vorbereitet wird, deren Teile einer Klasse der Klassifizierung zugeordnet ist,
- die Meßdaten der Teile dieser Fraktion bestimmt werden,
- optimale Klassifikationsparameter unter Berücksichtigung der in der Fraktion auftretenden Meßdaten bestimmt werden.

2. Verfahren nach Anspruch 1, **dadurch gekennzeichnet, daß**
- die Meßdaten in Größenklassen klassifiziert werden und
- zur Bestimmung der Klassifikationsparameter die Häufigkeitsverteilung der so klassifizierten Meßdaten bestimmt wird.

3. Verfahren nach Anspruch 2, **dadurch gekennzeichnet, daß** zur Bestimmung der Klassifikationsparameter mehrere Fraktionen von Schüttgut, die verschiedenen Klassen angehören, gemessen und klassifiziert werden.

4. Verfahren nach einem der Ansprüche 1 bis 3, **dadurch gekennzeichnet, daß** das Schüttgut Glasbruch ist, der nach Glasfarben sortiert wird.

5. Verfahren nach Anspruch 4, **dadurch gekennzeichnet, daß** als Meßdaten die Verhältnisse der Logarithmen der spektralen Transmissionen der Teile bei zwei verschiedenen Wellenlängen benutzt werden, wobei die Klassifikationsparameter von Grenzwerten dieses Verhältnisses gebildet werden.

6. Einrichtung zum Sortieren von Schüttgut zur Durchführung des Verfahrens nach Anspruch 1, enthaltend
(a) eine Zufuhreinrichtung (10) zum Zuführen des Schüttgutes,
(b) eine Vereinzelungseinrichtung zum Vereinzeln des Schüttgutes in einzelne zu sortierende Teile,
(c) eine Sensoreinrichtung (12) zur Messung von für die Klassifikation der zu sortierenden Teile relevanten Eigenschaften und zur Erzeugung von Meßdaten,
(d) einen Rechner (20) zur Klassifikation der zu sortierenden Teile anhand der Meßdaten nach einstellbaren Klassifikationsparametern und zur Erzeugung vor Steuersignalen nach Maßgabe der Klassifikation und
(e) Effektormittel (24), die von den Steuersignalen gesteuert sind, zur Sortierung der Teile,
**gekennzeichnet durch**
Mittel (82 bis 90) zum Bestimmen der Werte der Klassifikationsparameter aus den Meßdaten zugeführter Fraktionen des Schüttguts und
Mittel (94) zum automatischen Einstellen der Klassifikationsparameter auf die so bestimmten Werte.

7. Einrichtung nach Anspruch 6, **dadurch gekennzeichnet, daß** die Mittel zum Bestimmen der Klassifikationsparameter
(a) Mittel (84) zur Klassifikation der Meßdaten und
(b) Mittel (86) zur Bestimmung und Speicherung der Häufigkeitsverteilung der so klassifizierten Meßdaten aufweisen.

8. Einrichtung nach Anspruch 7, **dadurch gekennzeichnet, daß** die Mittel zur Bestimmung der Klassifikationsparameter Mittel (92) zur Bestimmung optimaler Klassifikationsparameter aus gespeicherten Häufigkeitsverteilungen verschiedener Fraktionen des Schüttgutes enthalten.

9. Einrichtung nach Anspruch 8, **dadurch gekennzeichnet, daß** die Klassifikationsparameter nach Maßgabe weiterer unabhängiger Meßdaten veränderbar sind.

10. Einrichtung nach Anspruch 5, **dadurch gekennzeichnet, daß** der Rechner ein neuronales Netz (100) enthält auf das die Meßdaten einer bekannten Fraktion nacheinander aufgeschaltet sind und dessen Gewichte in einem Trainingsvorgang solange nach einem Algorithmus des neuronalen Netzes (100) veränderbar sind, bis Meßdaten der zu der Fraktion gehörenden Teile mit der erforderlichen Wahrscheinlichkeit der Fraktion zugeordnet werden.
